# EUROPÄISCHE PATENTSCHRIFT

(11) **EP 1 759 820 B1**
(45) Veröffentlichungstag und Bekanntmachung des Hinweises auf die Patenterteilung: **11.11.2009**
(21) Anmeldenummer: 06118640.9
(22) Anmeldetag: 09.08.2006
(51) Int. Cl.: B26D 7/02, B26D 11/00

(54) **Vorrichtung zum dreiseitigen Beschnitt von Produkten**
Trilateral trimmer
Dispositif pour la découpe de produits sur trois cotés

(30) Priorität: 29.08.2005 DE 102005040799
(43) Veröffentlichungstag der Anmeldung: 07.03.2007
(73) Patentinhaber: Heidelberger Druckmaschinen Aktiengesellschaft, 69115 Heidelberg (DE)
(72) Erfinder: Matthes, Wolfgang, 04808 Kühren-Burkartshain (DE); Steinert, Andreas, 04824 Beucha (DE); Wagner, Falk, 04824 Beucha (DE)

(56) Entgegenhaltungen:
- EP-A1- 1 152 310
- DE-A1- 10 244 377

## Beschreibung

Die Erfindung betrifft eine Vorrichtung zum dreiseitigen Beschnitt von Produkten, insbesondere Broschuren gemäß dem Oberbegriff des Anspruchs 1.

Bei der Herstellung von Broschuren werden an Sammelheftern die zusammengetragenen und gehefteten Produkte in einer Vorrichtung zum dreiseitigen Beschnitt, etwa einem Trimmer geschnitten. Dies erfolgt in den Schneidstationen für den Vorderschnitt und den Kopfbeschnitt bzw. Fußbeschnitt durch ein bewegtes Obermesser gegen ein feststehendes Untermesser. Der Beschnitt der Broschur stellt dabei einen besonders wichtigen Schritt dar, da hierdurch die Falzbogen seitlich geöffnet werden und das äußere Erscheinungsbild der Broschur maßgeblich beeinflusst wird. Dazu ist es wichtig, dass die Broschuren positionsgenau geschnitten werden. Daher wird vor dem Schnitt das Produkt gegen Vorderkantenanschläge transportiert und seitlich ausgerichtet, um die Abschnittsbreite für den Kopfbeschnitt bzw. Fußbeschnitt exakt einzustellen. Vor dem Schnittbeginn wird das Produkt durch federbelastete Niederhalter (Pressbalken) gegen das Untermesser gepresst, um eine saubere Schnittfläche zu erhalten. Die Pressbalken sind an der Obermesserbrücke befestigt und zur Schneide des Obermessers so angeordnet, dass sie das Produkt vor dem Eintauchen der Schneide pressen. Ein derartiger Trimmer ist beispielsweise aus der europäischen Patentschrift EP 1 152 310 bekannt. Das Produkt bleibt bei dem dort offenbarten Trimmer aufgrund der dort gezeigten konstruktiven Ausführung so lange gepresst, bis sich die Obermesserbrücke nach dem Schnitt wieder in der Aufwärtsbewegung befindet. Der Zeitpunkt, an dem das Produkt durch die federbelasteten Pressbalken wieder freigegeben wird, ist abhängig vom zurückgelegten Weg in der Aufwärtsbewegung und der Produktdicke. Erst nach Freigabe des Produktes kann dieses mittels der Transporteinrichtung zur nächsten Schneidstation gefördert werden. Nachteilig am Stand der Technik ist daher, dass bei derartigen Schneideinrichtungen die Geschwindigkeit der Broschur in der Schneideeinrichtung begrenzt ist, da sonst das Abprallen der Broschur am Vorderkantenanschlag ein sauberes Ausrichten und damit einen sauberen Schnitt des Produkts verhindert.

Daher ist es Aufgabe der Erfindung, eine Schneideeinrichtung zu schaffen, die eine größere Produktivität erlaubt. Diese Aufgabe wird mit einer Vorrichtung zum dreiseitigen Beschnitt mit dem kennzeichnenden Merkmal von Anspruch 1 gelöst. Weitere Merkmale ergeben sich aus den Unteransprüchen.

Dementsprechend umfasst eine derartige Vorrichtung zum dreiseitigen Beschnitt Mittel zum Beenden des Pressens der Presseinrichtung, derart, dass die Pressdauer innerhalb der Taktdauer der Vorrichtung veränderbar ist. Durch die Erfindung ist es nun möglich, die Bewegungsabläufe im Trimmer so zu optimieren, dass das Produkt bereits direkt nach vollständigem Schnitt für den Transport freigegeben wird. Dies lässt sich insbesondere derart erreichen, indem dem Mittel zum Beenden des Pressens der Presseinrichtung den Pressbalken zu diesem Zeitpunkt in seiner Position zur Obermesserbrücke fixiert und diese Fixierung erst im oberen Umkehrpunkt oder in der Abwärtsbewegung der Obermesserbrücke wieder aufgehoben wird. Dadurch kann die insgesamt für den dreiseitigen Beschnitt des Produkts zur Verfügung stehende Zeit besser genutzt werden. Zudem ist eine Anpassung beispielsweise der Pressdauer auf unterschiedliche Produkteigenschaften, wie dessen Gewicht oder Abmessungen, möglich. Vor allem wird die Pressdauer aber unabhängig von der Produktdicke.

In einer besonders bevorzugten Ausführungsform der erfindungsgemäßen Vorrichtung umfasst die Vorrichtung eine Transporteinrichtung, die das Produkt in eine erste Schneidposition, von einer ersten Schneidposition in eine zweite Schneidposition innerhalb einer Transportdauer bringt. Wie bereits erwähnt, hat diese Transportdauer ein Minimum, das nicht unterschritten werden sollte, da anderenfalls durch die entsprechend gesteigerte Transportgeschwindigkeit das Abbremsen des Produkts in der Schneidposition erschwert ist. Entsprechend ist vorteilhafterweise die Steuerung der Presseinrichtung derart ausgelegt, dass diese den Zeitpunkt des Beendens des Pressens der Presseinrichtung derart bestimmt, dass sich bei einer Verkürzung der Taktdauer der Hubbewegung der Hubeinrichtung die Transportdauer des Produkts im Wesentlichen nicht erhöht. Dabei wird durch Verlegung des Zeitpunkts des Beendens des Pressens des Produkts innerhalb des Maschinentakts auch bei einer erhöhten Produktivität der Schneideinrichtung bei seiner verkürzten Taktdauer gewährleistet, so dass der Transport des Produkts mit gleicher Qualität stattfindet. Auf diese Weise ist es möglich, bei gleich bleibender Transportdauer den Maschinentakt beispielsweise von 10.000 Takten pro Stunde auf 14.000 oder 16.000 Takte pro Stunde anzuheben.

In einer weiteren vorteilhaften Ausführungsform der erfindungsgemäßen Vorrichtung ist einer Mehrzahl von Messern insbesondere den Messern zum Vorderkantenbeschnitt, Kopfbeschnitt, Fußbeschnitt, Mittelschnitt oder Trioschnitt der Vorrichtung eine entsprechend steuerbare Presseinrichtung zugeordnet.

Bevorzugte Ausführungsform der erfindungsgemäßen Vorrichtung werden im Folgenden unter Bezugnahme auf die Zeichnungen im Einzelnen näher beschrieben.
Es zeigen in schematischer Darstellung
- Fig. 1: eine Ansicht der Schneideinrichtung zum Randbeschneiden von Produkten,
- Fig. 2: eine detaillierte Ansicht des Transportsystems und
- Fig. 3: eine detaillierte Ansicht der Presseinrichtung

Ein repräsentatives Beispiel für eine Schneideinrichtung zum dreiseitigen Beschnitt von Produkten wird in Fig. 1 gezeigt. Ein erster Antriebsmotor 1 realisiert die Bewegung der Messerhubeinrichtung 2, an welcher die Messer 3 befestigt sind. Die Produktlaufrichtung ist durch Pfeile gekennzeichnet. Ein zweiter Antriebsmotor 4 treibt über eine erste und zweite Antriebswelle 5, 6 die Bänder 7, 8 der Transporteinrichtung 9 an. Für beide Antriebsmotoren 1, 4, sind Steuereinheiten 10, 11 vorgesehen, welche mittels einer Verbindung zum Austausch von Daten und / oder Steuersignalen 12 miteinander kommunizieren können. Weiterhin kann die Verbindung 12 auch zu einer Maschinensteuereinheit führen sowie zur Steuerung der Ausrichteinrichtung 42.

In der Fig. 2 ist die Transporteinrichtung für sich dargestellt. Der Antriebsmotor 4 treibt vermittels eines mechanischen Getriebes 14 die Antriebswellen 5 und 6 und die Bänder 7, 8 der Transporteinrichtung an. Weiterhin ist die Steuereinheit 11 und die Verbindung zum Austausch von Daten und / oder Steuersignalen 12 zu sehen. Die Produkte werden, von einem weiteren, nicht gezeigten Transportsystem aus der Auslage einer Heftmaschine kommend, an den Vorderkantenanschlägen 15 abgebremst. Durch die elektronische Steuerung vermittels der Steuereinheit 11 ist es möglich, das Produkt 16 auch bei hohen Geschwindigkeiten sanft an die Vorderkantenanschläge 15 heranzuführen. Hierfür sind beispielsweise elektronische Kurvenscheiben für den Servoantrieb der Schrittbänder hinterlegt. Typischerweise sind die Vorderkantenanschläge 15 nur in einer ersten Schneidposition für den Vorderkantenbeschnitt vorgesehen. Der Transport des Produktes 16 zur zweiten Schneidposition durch die Transporteinrichtung 9 erfolgt in dieser Ausführungsform ohne weitere Ausrichtung.

In Fig. 3 ist die erfindungsgemäße Presseinrichtung 30 dargestellt. Um das Produkt 16 in der Schneidstation zu beschneiden, bewegt sich die Obermesserbrücke 36 mit dem Obermesser 37 taktweise gegen das feststehende Untermesser 40. An der Obermesserbrücke 36 ist der Halter 31 befestigt, in dem die Pressleiste 32 mittels der mit ihr fest verbundenen Führungsbolzen 35a, 35b gelagert ist. Die Führungsbolzen 35a, 35b sind am anderen Ende durch die Brücke 34 miteinander und mit der Kolbenstange eines Pneumatikzylinders 33, der am Halter 31 befestigt ist, verbunden. Zwischen Pressleiste 32 und Halter 31 sind Druckfedern 39 angebracht und bewirken im Ausgangszustand einen festen Abstand zwischen Halter 31 und Pressleiste 32.

In der Schneidbewegung für das Produkt 16 bewegt sich die Obermesserbrücke 36 mit dem Obermesser 37 abwärts. Gleichzeitig bewegt sich auch die Pressleiste 32 mit abwärts, setzt auf das Produkt 16 auf und presst dieses zusammen. In der weiteren Abwärtsbewegung bewegt sich die Pressleiste 32 relativ zum Halter 31 und drückt dabei die Druckfeder 39 zusammen. Durch die Verbindung der Pressleiste 32 mittels der Führungsbolzen 35a, 35b und der Brücke 34 mit der Kolbenstange eines Pneumatikzylinders 33 wird dieser in die Ausfahrposition gezogen. Im unteren Umkehrpunkt oder in der Aufwärtsbewegung der Obermesserbrücke 36 wird der Pneumatikzylinder 33 zu einem steuerbaren Zeitpunkt auf die Funktion "Ausfahren" geschaltet und wirkt durch seine Kraft, die größer sein muss als die Kraft der Druckfedern 39, entgegen der Kraft der Druckfedern 39. Dadurch wird die Pressleiste 32 in der derzeitigen Position gehalten. Bei weiterer Aufwärtsbewegung der Obermesserbrücke 36 ist die Pressung des Produkts 16 dadurch sofort aufgehoben und nicht erst, wenn die Druckfedern 39 entspannen. Durch diesen Zeitgewinn kann das Produkt 16 frühzeitiger abtransportiert werden. Im oberen Umkehrpunkt der Obermesserbrücke 36 wird der Pneumatikzylinder 33 auf die Funktion "Einfahren" geschaltet und bewegt die Pressleiste 32 wieder in ihre Ausgangsposition. Die Steuerung des Pneumatikzylinders 33 erfolgt dabei durch eine Presseinrichtungssteuerung 42, die über die Verbindung zum Austausch von Daten und / oder Steuersignalen 12 mit den übrigen Steuereinheiten 10, 11 und der Maschinensteuerung verbunden ist. Als weitere Variante für die Einleitung der Gegenbewegung zu den Druckfedern sind Hubmagnete, Tauchspulenaktoren oder motorgetriebene Linearantriebe möglich.

Im laufenden Betrieb der erfindungsgemäßen Vorrichtung 50 wird gleichzeitig in einer ersten Schneidposition der Vorderkantenbeschnitt eines Produktes 16 durchgeführt sowie in einer zweiten Schneidposition der Kopf- bzw. Fußbeschnitt eines zweiten Produktes 16. Innerhalb des Taktes der Hubbewegung der Messerhubeinrichtung 2 müssen die übrigen Komponenten der erfindungsgemäßen Vorrichtung 50 also mitunter das zweite Produkt 16, aus der zweiten Schneidposition aus der Vorrichtung 50 heraustransportieren, das erste Produkt 16 aus der ersten Schneidposition in die zweite Schneidposition transportieren und ein neues Produkt 16 in die erste Schneidposition bringen. Dazu muss die Transporteinrichtung 9 das Produkt bis zu den Vorderkantenanschlägen 15 bringen und gegebenenfalls eine seitliche Ausrichtung des Produktes vor dem Beschnitt gewährleisten. Wird nun der Maschinentakt der Vorrichtung 50 erhöht, ist es nicht damit getan, alle übrigen Bewegungen der Vorrichtung in gleichem Maße zu erhöhen. Vielmehr darf die Transportdauer des Produkts 16 innerhalb der Vorrichtung 50 eine Mindesttransportdauer nicht unterschreiten, da sonst der schonende und sichere Transport des Produkts 16 nicht gewährleistet werden kann. Um dennoch die Schneideinrichtung 50 mit höheren Produktionsgeschwindigkeiten und damit mit einem kürzeren Takt betreiben zu können, kann nun dank der erfindungsgemäßen Presseinrichtung die Dauer des Pressens des Produkts insbesondere durch Fixierung der Presseinrichtung an der Obermesserbrücke derart angepasst werden, dass für den Transport des Produkts 16 innerhalb der Schneideinrichtung 50 gleich viel Zeit bleibt.

Die Vorrichtung wurde vorgehend insbesondere im Zusammenhang mit dem dreiseitigen Beschnitt von Broschuren, die in einem Sammelhefter erzeugt werden, beschrieben. Es ist aber ohne weiteres denkbar, die Vorrichtung auch zum dreiseitigen Beschneiden von anderen Produkten zu verwenden. Außerdem ist es denkbar, eine entsprechende Vorrichtung vorzusehen, die lediglich eine oder zwei Beschnitte an einem Produkt vornimmt, oder entsprechend mehr als drei, etwa beim so genannten Trioschnitt.

### Bezugszeichenliste

- 1: Antriebsmotor für Messer
- 2: Messerhubeinrichtung
- 3: Messer
- 4: Antriebsmotor für Transporteinrichtung
- 5: Antriebswelle
- 6: Antriebswelle
- 7: Obere Transportbänder
- 8: Untere Transportbänder
- 9: Transporteinrichtung
- 10: Steuereinheit
- 11: Steuereinheit
- 12: Verbindung zum Austausch von Daten und / oder Steuersignalen
- 13: Gehäuse
- 14: mechanisches Getriebe
- 15: Vorderkantenanschlag
- 16: Produkt
- 30: Pressseinrichtung
- 31: Halter
- 32: Pressleiste
- 33: Pneumatikzylinder
- 34: Brücke
- 35a, b: Führungsbolzen
- 36: Obermesserbrücke
- 37: Obermesser
- 39: Druckfeder
- 40: Untermesser
- 42: Presseinrichtungssteuerung
- 50: Vorrichtung

## Patentansprüche

1. Vorrichtung zum dreiseitigen Beschnitt von Produkten (16) mit einer Hubeinrichtung (2), die in einer Hubbewegung betreibbar ausgestaltet ist, wobei die Hubbewegung einen Maschinentakt der Vorrichtung (50) bestimmt, wobei an der Hubeinrichtung (2) wenigstens Messer (3, 37) zum Kopfbeschnitt, Fußbeschnitt und Vorderkantenbeschnitt der Produkte (16) anbringbar sind, und wobei die Vorrichtung (50) eine an der Hubeinrichtung (2) befestigte Presseinrichtung (30) mit einem Pressbalken (32), der federbelastet an einer Obermesserbrücke (36) befestigt ist, zum Pressen der Produkte (16) vor dem Beschnitt aufweist, wobei bei einer Abwärtsbewegung der Obermesserbrücke die Anpresskraft des Pressbalkens (36) auf das Produkt (16) durch Druckfedern (39) aufgebracht wird,
**dadurch gekennzeichnet,**
**dass** durch eine Presssteuerung (42) ein Verstellmittel (33) mit einer linear aus- und einfahrbaren Kolbenstange aktiviert wird, welches die Anpressung des Pressbalkens (36) auf das Produkt (16) übernimmt, wobei mittels der Pressteuerung (42) und dem Verstellmittel (33) das Beenden des Pressens der Presseinrichtung (30) innerhalb der Taktdauer der Vorrichtung (50) durch zeitweises Abschalten der Presseinrichtung (30) veränderbar ist.

2. Vorrichtung nach Anspruch 1,
**dadurch gekennzeichnet,**
**dass** die Vorrichtung (50) eine Transporteinrichtung (9) umfasst, die das Produkt (16) in eine erste Schneidposition und von einer ersten Schneidposition in eine zweite Schneidposition innerhalb einer Transportdauer bringt.

3. Vorrichtung nach Anspruch 2,
**dadurch gekennzeichnet,**
**dass** die Presssteuerung (42) die Pressdauer des Pressens der Presseinrichtung (30) derart bestimmt, dass sich bei einer Verkürzung der Taktdauer der Hubbewegung der Hubeinrichtung (2) die Transportdauer der Produkte (16) im Wesentlichen nicht erhöht.

4. Vorrichtung nach Anspruch 1,
**dadurch gekennzeichnet,**
**dass** an der Mehrzahl der Messer (3, 37) insbesondere die Messer zum Vorderkantenbeschnitt, Kopfbeschnitt, Fußbeschnitt, Mittelbeschnitt oder Trioschnitt, der Vorrichtung (50) eine entsprechend steuerbare Presseinrichtung (30) zugeordnet ist.

5. Vorrichtung nach Anspruch 1,
**dadurch gekennzeichnet,**
**dass** das Verstellmittel (33) ein Pneumatikzylinder oder ein Hubmagnet oder ein Tauschspulenaktor oder ein motorgetriebener Linearantrieb ist.

## Claims

1. Apparatus for three-sided trimming of products (16) having a lifting device (2), which can be operated in a lifting movement, wherein the lifting movement defines a machine cycle of the apparatus (50), wherein on said lifting device (2) at least blades (3, 37) for head trimming, foot trimming and leading edge trimming of the products (16) can be mounted, and wherein the apparatus (50) has a pressing device (30) fitted to said lifting device (2), and wherein said pressing device (30) has a pressing bar (32), which is mounted to an upper blade carrier (36) in a spring-loaded manner, for pressing the products (16) prior to the commencement of cutting action, wherein during an upward movement of the upper blade carrier the pressing force of the pressing bar (36) is exerted on the product (16) through pressure springs (39), **characterized in that** by means of a pressure control (42) an adjusting means (33) is activated by a linearly retracting and extending piston rod, which assumes the pressing down action of the pressing bar (36) onto the product (16), wherein the ending of the pressing action of the pressing device (30) is adjustable within the cycle time of the apparatus (50) by intermittently switching off the pressing device (30) by means of the pressure control (42) and the adjusting means (33).

2. The apparatus according to claim 1, **characterized in that** the apparatus (5) comprises a transport device (9) for bringing the product (26) into a first cutting position and from a first cutting position into a second cutting position within a transport period.

3. The apparatus according to claim 2, **characterized in that** the pressure control (42) defines the pressing duration of the pressing action of the pressing device (30) such that the transport period of the products (16) is substantially not increased when the cycle duration of the lifting movement of said lifting device (2) is shortened.

4. The apparatus according to claim 1, **characterized in that** at the plurality of blades (3, 37) in particular the blades for leading edge trimming, head trimming, foot trimming, center trimming or triple trimming of the apparatus (50), are associated with a correspondingly controllable pressing device (30).

5. The apparatus according to claim 1, **characterized in that** the adjusting means (33) is a pneumatic cylinder or a lifting magnet or a voice coil actuator or a motor-powered linear drive.

## Revendications

1. Dispositif pour la découpe trilatérale de produits (16) avec un dispositif de levage (2) qui est réalisé avec un entraînement dans un mouvement de levage, le mouvement de levage définissant une cadence de machine du dispositif (50, le dispositif de levage (2) pouvant recevoir au moins de lames (3, 37) pour la découpe du haut, la découpe du bas et la découpe du bord avant des produits (16), et le dispositif (50) présentant un dispositif de presse (30) fixé sur le dispositif de levage (2) avec une presse (32) qui est fixée sur un pont supérieur de lames (36) de manière chargée par ressort pour presser les produits (16) avant la découpe, la force de compression de la presse (36) étant appliquée sur le produit (16) par des ressorts à pression (39) dans un mouvement de descente du pont supérieur de lames, **caractérisé en ce qu'**une commande de presse (42) active un moyen de réglage (33) avec une tige de piston extractible linéairement, moyen qui prend en charge la pression de la presse (36) sur le produit (16), la commande de presse (42) et le moyen de réglage (33) pouvant modifier la fin du pressage du dispositif de presse (30) à l'intérieur de la durée de cadence du dispositif (50) par arrêt intermittent du dispositif de presse (30).

2. Dispositif selon la revendication 1, **caractérisé en ce que** le dispositif (50) comprend un dispositif de transport (9) qui amène le produit (16) dans une première position de coupe et d'une première position de coupe dans une seconde position de coupe pendant une durée de transport.

3. Dispositif selon la revendication 2, **caractérisé en ce que** la commande de presse (42) détermine la durée du pressage du dispositif de presse (30) de manière à ne pas augmenter sensiblement la durée de transport des produits (16) en cas de diminution de la durée de cadence du mouvement de levage du dispositif de levage (2).

4. Dispositif selon la revendication 1, **caractérisé en ce que** parmi la pluralité des lames (3, 37), en particulier les lames pour la découpe du bord avant, la découpe du haut, la découpe du bas, la découpe médiane ou la découpe trio du dispositif (50) sont associées à un dispositif de presse commandé correspondant (30).

5. Dispositif selon la revendication 1, **caractérisé en ce que en ce que** le moyen de réglage (33) est un vérin pneumatique ou aimant de levage, un actionneur de bobine acoustique ou un entraînement linéaire motorisé.
